# DEMANDE DE BREVET EUROPEEN

(11) **EP 0 016 894 A2**
(43) Date de publication de la demande: **15.10.1980**
(21) Numéro de dépôt: 79830028.1
(22) Date de dépôt: 11.09.1979
(51) Int. Cl.: A47C 17/04, A47C 4/10

(54) **Chaise-divan à bras, dossier et jambes pliables sur le plan du siège**

(30) Priorité: 21.09.1978 IT 8346578; 07.05.1979 IT 8338379
(71) Demandeur: CARLIN DI BOLZICCO DINO, I-33044 Manzano (Udine) (IT)
(72) Inventeur: Bolzicco, Dino, I-33044 Manzano (Udine) (IT)
(74) Mandataire: D'Agostini, Giovanni, Dr.

(57) **Abrégé**

Chaise et/ou divan à bras, dossier et jambes pliables sur le plan du siège, constitué substantiellement par un panneau plat constituant le siège (1) sur le bord postérieur duquel est articulé à abattant (2) un panneau constituant dossier pliable (3), étant prévus des moyens de limitation de l'ouverture (4) de une position pliée en adhérence sur le panneau siège (1 ) à une position ouverte pour s'asseoir, et où dans chaque bord latéral du dit panneau siège (1) sont articulés pouvant glisser grâce à la prédisposition de channellures dans la dite articulation entre limits prédéterminés en opposition, deux panneaux constituant le bras (6), chacun bras se prolongeant vers le bas au dessous de l'articulation (5) et s'articulant à une couple de jambes (9) inférieures, latérales, dans une position mitoyenne (8) étant chaque couple des dites jambes (9) à son tour articulé (10) au dessous du siège (1).

## Description

L'invention concerne une chaise-divan à bras, dossier et jambes pliables sur le plan du siège.

Dans l'état de la technique actuelle on connaît une grande variété de chaises et/ou divans constitùéspar éléments pliables.

Mais on ne connaît pas des structures avec systèmes de pliage tels de rendre possible la réalisation lors du pliage, d'une forme plate ce qui est très intéressant et convenable pour les exigences d'emaballage, d'emmagasinage, de transport, etc., et/ou l'on puisse utiliser le même système soit pour les chaises, soit pour les divans ou en tout cas pour structu res à chaise ou siège où l'on a plusieures places assises l'une à côté de l'autre.

La présente invention a pour but de réaliser un chaise-divan pas délimité dans son longueur et pourtant dans les places assises, où substantiellement le dit chaise-divan soit plia ble sur le plan du siège constituant les dites places as sises en constituant lorsqu'il est plié, un ensemble plat pratique pour être emballé, emmagasiné et transporté avec un espace très limité.

Suivant l'innovation, l'invention consiste substantiellement dans un panneau plat constituant le siège sur le bord posté rieur duquel est articulé à abattant un panneau consti tuant dossier pliable, étant prévus desmoyens de limitation de 1'ouverture, de une position plié en adhérence sur le pan neau siège à une position ouverte pour s'asseier; et où dans chaque bord latéral du dit panneau siège sont carticulés pouvant glisser grâce à la prédisposition de channellures dans la dite articulation entre limits prédéterminés en opposition, deux panneaux constituant lesbras, chacun bras se prolongeant vers le bas au dessous de l'articulation et s'articulant à une couple de jambes inférieures, laté rales dans une position mitoyenne étant chaque couple des di tes jambes à son tour articulé au dessous du siège et ce la de manière que soit possible:
- lorsqu' on désire le chaise-divan en position ouvert d'uti lisation pour s'asseoir, ouvrir le dossier et les deux dites couples de jambes écartes en élévant les bras qui seront supportés par les jambes à partir d'une position en adhéren ce au dessous du panneau siège;
- lorsqu'on désire plier le chaise-divan, plier le.dossier ; abattant sur le siège et plier les jambes inférieures en les pivotant autour de l'articulation en adhérence au des sous du siège en entrainant avec elles les bras qui glissent men pivotant sur leur articulation se pliant en adhéren ce sous le siège soit les jambes rélatives que les bras et cela pour réaliser une structure plate.

Une réalisation préférentielle concerne l'utilisation du bois pour le chassis qui peut supporter le tissu en canne pour les panneaux. Dans cette manière on obtient une chaise-divan complétément pliable à plat.

Les susdites caractéristiques séront en tout cas mieux expli quées et comprises et d'autres paraitron dans la description d'un exemple de réalisation pas limité avec l'aide des quatre tables de dessins ci-jointes où on peut voir:
- dans les figg. 1,1A une vue en élévation de front du chaise-divan dans une position ouvert d'utilisation;
- dans les figg.2,2Aune vue en élévation de côté du chaise-divan de fig.1, 1A;
- dans la figure 3 une vue partielle en perspective du dit chaise-divan selon les figures 1,2.

Comme l'on peut voir clairement dans les figures, le chaise-divan comprend un plateau horizontal rectangulaire du siège 1 sur le bord postérieur duquel est articulé : en 2 le pan neau rectangulaire de dossier délimité dans l'ouverture par un arrêt 4 pouvant le dossier se plier comme indiqué par la flêche de fig.2 à plat sur le plateau du siège 1.

Dans les bords latérals du siège 1 sont articules en 5 les deux panneaux de bras 6, lesquels puissent aussi glisser le long d'une couple de channellures 7 où passe la dite charnière 5. Ce panneau latéral de bras 6 se prolonge vers le bas où s'articule en 8 dans une position mitoyenne,à la couple réspective de jambes latérales 9 qui sont à leur tour articulées, supérieurement en 10 au dessous du siège 1. Cet articulation est réaliséede manière que les jambes 9 et les bras 6 ouverts presentent la forme de fig.1,1A étant les channellures 7 qui délimitent le glissement desbras 6 dans 1'articulation 5 réspective, et cela de manière que soit les jambes 9 que les bras 6 puissent être pliés au dessous en adhérence du plateau dû siège 1 grâce au glissement des bras 6 par le channellures 7 et pivotement dans les articulations 5, 8, 10.

On réalise de cette manière le complet pliage du siège-divan comme l'on a expliqué.

## Revendications

1. Chaise et/ou divan à bras, dossier et jambes pliables sur le plan du siège,caractérisé par la fait qu'il est substan tiellement constitué par un panneau plat constituant le siè ge (1) sur le bord postérieur duquel est articulé: à abat tant (2) un panneau constituant dossier pliable (3) étant prévus des moyens de limitation de l'ouverture (4) de une position pliéeen adhérence sur le panneau siège (1) à une position ouverte pour s'asseoir, et où dans chaque bord latéral du dit panneau siège (1) sont articulés pouvant glisser grâce à la prédisposition de channellures dans la dite articulation entre limits prédéterminés en opposition, deux panneaux constituant le bras (6), chacun bras se prolon geant vers le bas au dessous de l'articulation (5) et s' articulant . à une couple de jambes (9) inférieures, latérales,dans une position mitoyenne (8)étant chaque couple des dites jambes (9) à son tour articulé (10) au dessous du siège (1) et cela de manière que soit possible:
- lorsqu'on désire le chaise-divan en position ouvert d'uti lisation pour s'asseoir, ouvrir le dossier et les deux di tes couples de jambes (9) écartés en élévant les bras (6) qui séront supportés par les ambes (9), à partir d'une pbsition en adhérence au dessous du panneau siège (1);
- lorsqu'on désire plier le chaise-divan, plier le dossier(3) à abattant sur la siège (1) et plier les jambes inférieures (9) en les pivotant autour de l'articulation (10) en adhérence au dessous du siège (1.) en entraînant avec elles le bras (6) qui glissent en pivotant sur leur articulation (5), se pliant en adhérence sous le siège (1) soit les jambes rélatives (9) que les bras (6) et cela pour réaliser une structure plate.

2. Chaise-divan selon 1, realisé en chassis de bois lequel supporte un tissu en canne.
